# EUROPÄISCHE PATENTANMELDUNG

(11) **EP 4 201 528 A1**
(43) Veröffentlichungstag der Anmeldung: **28.06.2023**
(21) Anmeldenummer: 22215134.2
(22) Anmeldetag: 20.12.2022
(51) Int. Cl.: B02C 25/00, B02C 21/02

(54) **VERFAHREN ZUR EINSTELLUNG EINES BETRIEBSZUSTANDS ZUMINDEST EINER MOBILEN MINERAL-BEARBEITUNGSANLAGE**

(30) Priorität: 21.12.2021 DE 102021134145
(71) Anmelder: KLEEMANN GMBH, 73037 Göppingen (DE)
(72) Erfinder: BÖCKLE, Tobias, 71384 Weinstadt (DE); KLÖSS, Tobias, 87730 Bad Grönenbach (DE); LEBENDER, Frank, 73344 Gruibingen (DE); KÜHNLE, Thomas, 73230 Kirchheim unter Teck (DE)
(74) Vertreter: Herrmann, Jochen

(57) **Zusammenfassung**

Die Erfindung betrifft ein Verfahren zur Einstellung eines Betriebszustands zumindest einer mobilen Mineral-Bearbeitungsanlage, insbesondere einer mobilen Mineralmaterial-Brechanlage (10), wobei eine Verarbeitungseinrichtung (100) vorgesehen ist, der eine Eingabeeinheit (90) zugeordnet ist, wobei in die Eingabeeinheit (90) zumindest ein Materialkennwert des zu bearbeitenden Ausgangsmaterials (KM) eingegeben wird, wobei in die Eingabeeinheit (90) zumindest ein Materialkennwert (KE) zumindest eines mit der Mineral-Bearbeitungsanlage zu erzeugenden Endmaterials eingegeben wird, wobei in der Verarbeitungseinrichtung (100) unter Berücksichtigung des Materialkennwerts des zu bearbeitenden Ausgangsmaterials (KM) und des Materialkennwerts des zu erzeugenden Endmaterials (KE) ein Soll-Maschinenparameter (SP) oder ein Soll-Maschinenparametersatz mit mehreren Soll-Maschinenparametern (SP) erzeugt wird, und wobei der zumindest eine Soll-Maschinenparameter (SP) oder der Soll-Maschinenparametersatz in eine Steuereinrichtung (130) der Mineral-Bearbeitungsanlage übertragen und/oder an einer Anzeigeeinrichtung angezeigt wird. Mit einem solchen Verfahren wird einem Maschinenbetreiber die Anpassung seiner Mineral-Bearbeitungsanlage an wechselnde Brechaufgaben erheblich erleichtert.

## Beschreibung

Die Erfindung betrifft ein Verfahren zur Einstellung eines Betriebszustands zumindest einer mobilen Mineral-Bearbeitungsanlage, insbesondere einer mobilen Mineralmaterial-Brechanlage mit einem Brechaggregat.

Im Rahmen der Erfindung kann eine Mineral-Bearbeitungsanlage von einer einzelnen Maschine, insbesondere einer Mineralmaterial-Brechmaschine oder einer Mineralmaterial-Siebmaschine gebildet sein. Denkbar ist es jedoch auch, dass die Mineral-Bearbeitungsanlage aus mehreren Maschinen besteht, die insbesondere zur Erledigung der Arbeitsaufgabe miteinander in Wirkverbindung stehen. Beispielsweise kann es so sein, dass ein oder mehrere Mineralmaterial-Brechmaschinen und/oder ein oder mehrere Siebanlagen miteinander in Wirkverbindung stehen, um die Mineral-Bearbeitungsanlage zu bilden.

Im Rahmen der Erfindung kann ein Brechaggregat ein Backenbrecher-Aggregat sein, das zwei Brechbacken aufweist, wobei vorzugsweise eine der Brechbacken fest und die andere beweglich ist. Zwischen den beiden Brechbacken wird der Brechraum zumindest bereichsweise gebildet. Vorzugsweise ist es so, dass die Brechbacken einander so zugeordnet sind, dass sich ein verjüngender Brechraum ergibt. Die beiden Brechbacken stehen sich im Bereich eines Brecherauslasses gegenüber, wobei der Brecherauslass von einem Brechspalt gebildet sein kann.

Im Rahmen der Erfindung kann ein Brechaggregat auch ein Rotationsprallbrecher-Aggregat sein. Dieses weist einen Brechrotor auf, der das zu zerkleinernde Material beschleunigt und gegen wenigstens ein Wandelement schleudert. Solche Rotationsprallbrecher-Aggregate können als Wandelemente Prallschwingen oder dergleichen aufweisen. Der Brechrotor kann dabei von einem Brechkegel oder einer Brechwalze gebildet sein.

Im Rahmen der Erfindung kann ein Brechaggregat auch ein Kegelbrecher, Kreiselbrecher oder Walzenbrecher oder ein ähnliches Brechaggregat sein.

Während des Betriebseinsatzes kann die Aufbereitungsanlage, beispielsweise mit einem Radlader, mit dem zu brechenden mineralischem Gut befüllt werden. Dabei wird das zu zerkleinernde Material über den Aufgabetrichter in die Aufbereitungsanlage eingefüllt. Im Bereich des Aufgabetrichters kann im Rahmen der Erfindung eine Materialzuführeinrichtung zumindest bereichsweise angeordnet sein. Bei der Materialzuführeinrichtung kann es sich beispielsweise um eine Zuführrinne handeln, die mittels eines Vibrationsförderers angetrieben wird. Denkbar ist es auch, dass die Materialzuführeinrichtung von einem endlos umlaufenden Band gebildet wird.

Das zu zerkleinernde Material wird über die Materialzuführeinrichtung dem Brechaggregat zugeführt. Im Bereich der Materialzuführeinrichtung kann eine Siebeinheit angeordnet sein, die in Materialflussrichtung vor dem Brechaggregat angeordnet ist. Die Siebeinheit besitzt wenigstens ein Siebdeck. An dem Siebdeck kann eine Klassierung des zu zerkleinernden Materials vorgenommen werden. Nicht ausgesiebtes grobes Material wird unmittelbar dem Brechaggregat zugeführt. Eine ausgesiebte Fraktion kann beispielsweise im Bypass an dem Brechaggregat vorbei geleitet werden. Diese ausgesiebte Fraktion hat bereits eine ausreichende Korngröße und muss nicht weiter zerkleinert werden. Daher kann sie an dem Brechaggregat vorbeigeleitet werden, um dieses nicht unnötig zu belasten.

Es kann auch vorgesehen, sein, dass in der Siebeinheit noch weitere Fraktionen ausgesiebt werden, die dann beispielsweise aus dem Arbeitsbereich der Siebeinheit, beispielsweise mit einem Seitenaustragsband, ausgetragen werden. Das im Bypass an dem Brechaggregat vorbeigeführte Material kann beispielsweise auf ein Brecherabzugsband geleitet werden. Mittels dieses Brecherabzugsbands wird das im Bypass geleitete Material mit dem vom Brechaggregat kommenden gebrochenen Gut aus dem Arbeitsbereich des Brechaggregats gefördert. In Materialflussrichtung hinter dem Brechaggregat kann eine Nachsiebvorrichtung angeordnet sein. Dieser Nachsiebvorrichtung kann das vom Brecherabzugsband abgeführte Material zugeleitet werden. Hier erfolgt eine Klassierung.

Die vorstehenden Merkmale und Funktionen können an einer erfindungsgemäßen Mineral-Bearbeitungsanlage verwirklicht sein.

Aus EP 2 556 891 B1 ist eine Mineralmaterial-Brechanlage bekannt, mit der mineralisches Material zerkleinert werden kann. Das gebrochene Material wird bei dieser Anlage einer Analyse unterzogen. Wenn dabei festgestellt wird, dass ein Materialwechsel im Ausgangsmaterial stattgefunden hat, so wird das geänderte Material auf eine separate Halde transportiert.

Es ist Aufgabe der Erfindung, einem Maschinenbetreiber die Anpassung seiner Mineral-Bearbeitungsanlage an wechselnde Brechaufgaben zu erleichtern.

Diese Aufgabe wird dadurch gelöst, dass eine Verarbeitungseinrichtung vorgesehen ist, der eine Eingabeeinheit zugeordnet ist, wobei in die Eingabeeinheit zumindest ein Materialkennwert des zu bearbeitenden Ausgangsmaterials eingegeben wird, wobei in die Eingabeeinheit zumindest ein Materialkennwert zumindest eines zu erzeugenden Endmaterials eingegeben wird, wobei in der Verarbeitungseinrichtung unter Berücksichtigung des Materialkennwerts des zu bearbeitenden Ausgangsmaterials und des Materialkennwerts des zu erzeugenden Endmaterials ein Soll-Maschinenparameter oder ein Soll-Maschinenparametersatz mit mehreren Soll-Maschinenparametern erzeugt wird, und wobei der zumindest eine Soll-Maschinenparameter oder der Soll-Maschinenparametersatz in eine Steuereinrichtung der Mineral-Bearbeitungsanlage übertragen und/oder an einer Anzeigeeinrichtung angezeigt wird.

Bei der Verarbeitungseinrichtung kann es sich um eine Einrichtung handeln, die der Mineral-Bearbeitungsanlage unmittelbar zugeordnet ist, insbesondere Teil dieser ist. Denkbar ist es jedoch auch, dass die Verarbeitungseinrichtung getrennt von der Mineral-Bearbeitungsanlage ist und vorzugsweise mit dieser über eine drahtlose Verbindung koppelbar ist, um einen Datenaustausch vorzugsweise in bidirektionale Richtung zu ermöglichen.

Bei der Eingabeeinheit kann es sich um eine Einrichtung handeln, die der Mineral-Bearbeitungsanlage unmittelbar zugeordnet ist, insbesondere Teil dieser ist. Denkbar ist es jedoch auch, dass die Eingabeeinheit getrennt von der Mineral-Bearbeitungsanlage ist und vorzugsweise mit dieser über eine drahtlose Verbindung koppelbar ist, um einen Datenaustausch, vorzugsweise in bidirektionale Richtung zu ermöglichen.

Bei der Eingabeeinheit kann es sich insbesondere um eine Recheneinheit mit einer Eingabevorrichtung handeln, beispielsweise ein Smartphone, ein Tablett, ein Laptop oder dergleichen, mit der ein Maschinenführer unmittelbar in der Nähe der Mineral-Bearbeitungsanlage die Eingabewerte eingeben kann. Denkbar ist es jedoch auch, dass abseits der Mineral-Bearbeitungsanlage, beispielsweise ein Disponent, die Eingabewerte eingibt. Dann kann die fertige Konfiguration mit den Soll-Maschinenparametern oder dem Soll-Maschinenparametersatz an die Steuereinrichtung der Mineral-Bearbeitungsanlage übertragen werden.

Denkbar ist es auch, dass die Eingabeeinheit mehrere räumlich voneinander getrennte Eingabestellen aufweist, die gemeinsam die Eingabeeinheit bilden, wobei vorzugsweise eine oder mehrere der Eingabestellen Teil der Mineral-Bearbeitungsanlage und/oder ein oder mehrere Eingabestellen nicht Teil der Mineral-Bearbeitungsanlage ist/sind.

Mit dem erfindungsgemäßen Verfahren werden dem Maschinenanwender unter Berücksichtigung des Materialkennwerts des zu bearbeitenden Ausgangsmaterials und des Materialkennwerts des zu erzeugenden Endmaterials ein Soll-Maschinenparameter oder ein Soll-Maschinenparametersatz mit mehreren Soll-Maschinenparametern zur Verfügung gestellt. Diese Parameter oder dieser Parametersatz enthält Einstellwerte oder Einstellvorgaben für die Mineral-Bearbeitungsanlage, wobei diese Werte so gewählt sind, dass sich eine möglichst optimale Einstellung der Mineral-Bearbeitungsanlage ergibt, um das gewünschte Endergebnis zu erreichen.

Die Soll-Maschinenparameter oder der Soll-Maschinenparametersatz kann unmittelbar in die Steuereinrichtung der Mineral-Bearbeitungsanlage übertragen werden. Dann kann von der Maschinensteuerung selbsttätig eine Einstellung, zumindest eines Teils der Maschinenfunktionen, vorgenommen werden.

Zusätzlich oder alternativ kann es auch vorgesehen sein, dass die Soll-Maschinenparameter oder der Soll-Maschinenparametersatz dem Maschinenführer angezeigt wird/werden, sodass dieser dann die Mineral-Bearbeitungsanlage entsprechend den Vorgaben herrichten und dann betreiben kann.

Gemäß der Erfindung ist es vorgesehen, dass in die Eingabeeinheit zumindest ein Materialkennwert, zumindest eines mit der Mineral-Bearbeitungsanlage zu erzeugenden Endmaterials, eingegeben wird. Entsprechend kann es mithin vorgesehen sein, dass mit der Mineral-Bearbeitungsanlage ein oder mehrere Fraktionen von zerkleinertem Endmaterial erzeugt werden sollen. Werden mehrere Fraktionen erzeugt, so können entsprechend ein oder mehrere Materialkennwerte für jede Fraktion des Endmaterials berücksichtigt werden.

Vorzugsweise ist es so, dass mögliche Materialkennwerte von zu bearbeitenden Ausgangsmaterialien und/oder Materialkennwerte möglicher Endprodukte dem Benutzer an der Eingabeeinheit in Form einer Auswahlliste angezeigt werden. Aus dieser Auswahlliste oder aus diesen Auswahllisten kann sich der Benutzer dann einen geeigneten Listeneintrag auswählen. Dabei kann es beispielsweise so sein, dass ihm die Materialkennwerte qualitativ und/oder quantitativ angezeigt werden. Dies erleichtert die Auswahl der Materialkennwerte erheblich.

Gemäß einer möglichen Erfindungsvariante kann es vorgesehen sein, dass der Materialkennwert des zu bearbeitenden Ausgangsmaterials eine Information über die Art und/oder Größe des Ausgangsmaterials und/oder eine Information über die Abrasivität des Ausgangsmaterials beinhaltet.

Bei einer qualitativen Eingabe oder Auswahl des Materialkennwerts des zu bearbeitenden Ausgangsmaterials kann es so sein, dass der Materialkennwert des zu bearbeitenden Ausgangsmaterials ausgewählt ist aus einer Liste, beinhaltend zumindest einen der Auswahlpunkte "Hartgestein", "Weichgestein", "armierter Beton", "Asphalt", "Bauschutt", "Kies" und/oder "Gleisschotter".

Denkbar ist es auch, dass zu einer bedienerfreundlichen Auswahl des Materialkennwertes des zu bearbeitenden Ausgangsmaterials vorgesehen ist, dass der Materialkennwert des zu bearbeitenden Ausgangsmaterials ausgewählt ist aus einer Liste, beinhaltend verschiedene Härtekategorien, wobei die Härtekategorien eine qualitative Gruppierung und/oder eine quantitative Gruppierung umfasst, und/ oder dass ein Härtewert als konkreter Kennwert eingegeben wird.

Qualitative Gruppierungen von Härtekategorien können beispielsweise so sein, dass diese als "weich, hart, sehr hart, etc." eingeteilt und eingegeben werden können.

Bei quantitativen Gruppierungen können beispielsweise konkrete Bereiche von Härtewerten vorgegeben sein.

Wenn vorgesehen ist, dass ein konkreter Kennwert für die Härte eingegeben werden kann, so kann beispielsweise an der Eingabeeinheit eine entsprechende Eingabemöglichkeit vorgesehen sein, die es dem Bediener ermöglicht den konkreten Härtewert einzugeben.

In gleicher Weise kann es vorgesehen sein, dass der Materialkennwert des zu bearbeitenden Ausgangsmaterials ausgewählt ist aus einer Liste, beinhaltend verschiedene Abrasivitätskategorien, wobei die Abrasivitätskategorien eine qualitative Gruppierung und/oder eine quantitative Gruppierung von Abrasionskennwerten umfasst, und/oder dass ein Abrasionskennwert als konkreter Kennwert in die Eingabeeinheit eingegeben wird.

Wird eine qualitative Gruppierung von Abrasivitätskategorien verwendet, so kann beispielsweise eine Liste vorgegeben sein, bei der es möglich ist die Eingabe als "hoch abrasiv, mittel abrasiv oder gering abrasiv" zu klassifizieren.

Bei einer quantitativen Gruppierung können wieder konkrete Bereiche von Abrasionswerten vorgegeben werden, aus denen sich ein Anwender den für ihn zutreffenden Bereich auswählen kann.

Zusätzlich oder alternativ ist es im Rahmen der Erfindung auch denkbar, dass der Materialkennwert des zu bearbeitenden Ausgangsmaterials ausgewählt ist aus einer Liste, beinhaltend verschiedene Ausgangs-Materialgrößen, wobei die Ausgangs-Materialgrößen eine qualitative Gruppierung und/oder eine quantitative Gruppierung umfasst und/oder dass die Ausgangs-Materialgröße als konkreter Kennwert eingegeben wird.

Wird eine qualitative Gruppierung des Materialkennwerts des zu bearbeitenden Ausgangsmaterials verwendet, so kann beispielsweise eine Liste vorgegeben sein, bei der es möglich ist die Eingabe als "groß, mittel groß oder klein" zu klassifizieren.

Bei einer quantitativen Gruppierung können wieder konkrete Bereiche von Ausgangs-Materialgrößen vorgegeben werden, aus denen sich ein Anwender den für ihn zutreffenden Bereich auswählen kann.

Erfindungsgemäß kann es auch vorgesehen sein, dass der Materialkennwert des zu erzeugenden Endmaterials oder der zu erzeugenden Endmaterialien eine Information über die Größe des oder der Endmaterialien, insbesondere eine Information über die Korngröße und/oder die Korngrößenverteilung des oder der Endmaterialien, beinhaltet. Auch hier kann es so sein, dass der Materialkennwert des Endmaterials ausgewählt ist aus einer Liste, beinhaltend verschiedene Korngrößen oder Korngrößenverteilungen, wobei die Korngrößen oder Korngrößenverteilungen eine qualitative Gruppierung und/oder eine quantitative Gruppierung umfasst und/ oder dass die Korngröße oder Korngrößenverteilung als konkreter Kennwert eingegeben wird.

Besonders vorteilhaft ist es, wenn im Rahmen der Erfindung vorgesehen ist, dass in die Eingabeeinheit zumindest ein Maschinenkennwert der mobilen Mineralmaterial-Bearbeitungsanlage eingegeben wird, wobei vorzugsweise vorgesehen ist, dass der Maschinenkennwert die Mineralmaterial-Bearbeitungsanlage nach ihrer Art oder individuell kennzeichnet. Mit dieser Maßnahme kann überprüft werden, ob eine zur Verfügung stehende Mineral-Bearbeitungsanlage prinzipiell dafür geeignet ist eine anstehende Brechaufgabe zu erledigen, insbesondere den gewünschten Materialkennwert des Materials zu erzeugen. Weiterhin ist es möglich aus einem zur Verfügung stehenden Maschinenpark mit mehreren Mineral-Bearbeitungsanlagen die für die anstehende Aufgabe am besten geeignete Anlage herauszusuchen. Dies erleichtert die Arbeitsplanung.

Wird die Mineral-Bearbeitungsanlage nach ihrer Art gekennzeichnet, so kann beispielsweise von dem Anwender eine Auswahl vorgenommen werden, wonach er den Maschinenkennwert bestimmt wird als beispielsweise "Prallbrecher", "Kegelbrecher", "Backenbrecher", oder "Walzenbrecher".

Denkbar ist es auch, dass ein Maschinenbediener eine individuelle Kennzeichnung der Mineral-Bearbeitungsanlage in die Eingabeeinheit eingibt, beispielsweise eine konkrete individuelle Maschinennummer.

Denkbar ist es auch, dass der Maschinenkennwert eine Baureihenangabe der Mineral-Bearbeitungsanlage enthält.

Eine weitere Erfindungsvariante kann dadurch gekennzeichnet sein, dass in die Eingabeeinheit zumindest eine Information über die physische Konfiguration der mobilen Mineral-Bearbeitungsanlage eingegeben wird, wobei vorzugsweise vorgesehen ist, dass die physische Konfiguration eine Information über eines oder mehrere der Werkzeuge der mobilen Mineral-Bearbeitungsanlage oder der an der Mineral-Bearbeitungseinrichtung verwendbaren Werkzeuge enthält.

Dabei kann die physische Konfiguration die existierende Werkzeugbestückung der Mineral-Bearbeitungsanlage wiedergegeben werden, wobei dem Anwender eine Auswahlmöglichkeit geboten wird, wobei angegeben wird, mit welchen dieser vorliegenden Werkzeuge die anstehende Aufgabe erledigt werden kann. Weiterhin ist es denkbar, dass dem Anwender angezeigt wird, welche prinzipiell möglichen Werkzeuge an der bestehenden Mineral-Bearbeitungsanlage verbaut, bzw. ausgetauscht werden sollen, um das Arbeitsergebnis zu erreichen. Die Werkzeuge können dem Anwender dabei beispielsweise geordnet nach deren Eigenschaften, wie Material, Form, Verschleißfestigkeit, geometrische Ausführung, Maschenweite, Materialstärke usw. vorgegeben werden. Insbesondere können dem Anwender die vorliegenden und/oder prinzipiell verwendbaren Werkzeuge in Form einer Auswahlliste angezeigt werden, aus denen sich der Anwender ein oder mehrere vorgeschlagene Werkzeuge auswählen kann, um die geeignete physische Konfiguration zusammenzustellen.

Gemäß einer bevorzugten Erfindungsvariante ist es vorgesehen, dass ein Fehlersignal erzeugt wird, wenn ein ungeeignetes Werkzeug eingegeben wird, insbesondere ein Werkzeug eingegeben wird, mit dem der Materialkennwert des zu erzeugenden Endmaterials nicht erreichbar ist. Dann werden Fehlbestückungen der Mineral-Bearbeitungsanlage sicher ausgeschlossen.

Gemäß einer besonders bevorzugten Erfindungsvariante werden der Verarbeitungseinrichtung die Information über den physischen Zustand mittelbar über die Eingabe des Maschinenkennwerts zugeleitet. Über die Eingabe des Maschinenkennwerts ist zumindest eine Werkzeug-Grundausrüstung der Mineral-Bearbeitungsanlage vorbekannt. Diese kann entsprechend zur Ermittlung des physischen Zustands berücksichtigt werden. Dabei kann es, wie oben bereits erwähnt zusätzlich vorgesehen sein, dass dem Anwender die Möglichkeit geboten wird, individualisierende Werkzeuge über die Eingabeeinheit in die Verarbeitungseinrichtung einzugeben und insbesondere deren prinzipielle Verwendbarkeit für die anstehende Brechaufgabe überprüfen zu lassen.

Wenn vorgesehen ist, dass die Information über den physischen Zustand aus einer oder mehreren Liste ausgewählt wird, die von der Verarbeitungseinrichtung unter Berücksichtigung des Materialkennwerts des Ausgangsmaterials, des Materialkennwerts des zu erzeugenden Endmaterials und/oder des Maschinenkennwerts erzeugt wird, dann wird die Bedienbarkeit für den Anwender deutlich verbessert. Insbesondere werden ihm dann nur noch solche Werkzeuge zur Erzielung des gewünschten physischen Zustands angezeigt, die zur Bewältigung der anstehenden Arbeitsaufgabe prinzipiell geeignet sind.

Ein mögliches erfindungsgemäßes Verfahren kann sich dadurch auszeichnen, dass über die Eingabeeinheit ein Korrektur-Maschinenparameter eingegeben wird, der anstelle des Soll-Maschinenparameters oder zumindest eines Soll-Maschinenparameters des Soll-Maschinenparametersatzes verwendet werden soll, und dass in der Verarbeitungseinrichtung ermittelt wird, ob der Materialkennwert des Endmaterials unter Berücksichtigung des Korrektur-Maschinenparameters erzeugbar ist, wobei vorzugsweise vorgesehen ist, dass an einer Anzeigeeinrichtung ein Fehlersignal ausgegeben wird, falls der Materialkennwert des Endmaterials unter Berücksichtigung des Korrektur-Maschinenparameters nicht erzeugbar ist. Auf diese Weise hat ein Benutzer die Möglichkeit Einfluss auf das Betriebsverhalten der Mineral-Bearbeitungsanlage zu nehmen. Er kann von der vorgeschlagenen Einstellung abweichen und ihm geeignet erscheinende Korrektur-Maschinenparameter berücksichtigen. Dabei erweist es sich als vorteilhaft, wenn die Verfahrensführung so gestaltet ist, dass bei Eingabe eines Korrektur-Maschinenparameters, welcher für die anstehende Aufgabe nicht geeignet ist, ihm ein Fehlersignal angegeben und damit eine Fehlbedienung der Maschine verhindert wird.

Im Rahmen der Erfindung kann ein Soll-Maschinenparameter einer oder mehrere der folgenden Parameter sein:
- ein Vorgabewert zur Einstellung der Brechspaltweite,
- ein Vorgabewert zur Einstellung der Fördergeschwindigkeit einer Materialzufuhr, mit dem das zu zerkleinernde Material einem Brechaggregat zugeführt wird,
- ein Vorgabewert zur Einstellung der Fördergeschwindigkeit einer Materialabfuhr, mit dem das zerkleinerte Material in Förderrichtung nach dem Brechaggregat transportiert wird, insbesondere der Fördergeschwindigkeit eines Brecherabzugsbands
- und/oder ein Vorgabewert zur Einstellung der Erregung eines Siebs, insbesondere einer in Vorschubrichtung vor und/oder nach dem Brechaggregat angeordneten Siebvorrichtung,
- und/oder ein Vorgabewert zur Einstellung einer Drehzahl, insbesondere einer Drehzahl der Rotorwelle des Brechaggregats,
- und/oder ein Vorgabewert zur Einstellung des Regelbereichs einer Fördereinrichtung, beispielsweise eines Aufgabe- und/oder Transportbands,
- und/oder ein Vorgabewert zur Einstellung des Füllstands des Brechaggregats
- und/oder ein Vorgabewert zur Einstellung der maximal zulässigen Differenz zwischen einem maximal zulässigen Füllstand und einem minimal zulässigen Füllstand in dem Brechaggregat. (Delta Brecherfüllstand)
- und/oder ein Vorgabewert zur Einstellung der maximal zulässigen Hysterese des Brecherfüllstands (Verzögerung der Reaktion auf die Veränderung des Füllstandes)
- und/oder ein Vorgabewert zur Einstellung der oberen Schwinge des Brechaggregats,
- und/oder ein Vorgabewert zur Einstellung der unteren Schwinge des Brechaggregats,
- und/oder ein Vorgabewert zur Einstellung eines Magnetabscheider und/oder oder eines Magnetaushebers, der einem Transportband zugeordnet ist,
- und/oder ein Vorgabewert zur Einstellung eines Soll-Werts für die Auslösung eines Überlastsignals (z.B. Ring Bounce detection oder ähnliches),
- und/oder eine Information dahingehend, dass eine oder mehrere vor- oder nachgelagerte Mineral-Bearbeitungsanlagen und/oder Material-Transportanlagen vorzusehen sind,
- und/oder ein Vorgabewert zur Einstellung einer Haldensonde.

Im Rahmen der Erfindung kann die Eingabeeinheit fest mit der Mineral-Bearbeitungsanlage verbunden und vorzugsweise mit der Verarbeitungseinrichtung verdrahtet sein. Damit sind die Eingabeeinheit und die Verarbeitungseinrichtung Teil der Mineral-Bearbeitungsanlage. Denkbar ist es jedoch auch, dass die Eingabeeinheit und/oder die Verarbeitungseinrichtung nicht Teil der Mineral-Bearbeitungsanlage sind, sondern getrennt von dieser angeordnet sind. Hierbei kann es dann vorzugsweise vorgesehen sein, dass die Eingabeeinheit über eine drahtlose Verbindung mit der Verarbeitungseinrichtung mittelbar oder unmittelbar in Verbindung steht. Vorzugsweise kann es beispielsweise so sein, dass die Verarbeitungseinrichtung Teil der Mineral-Bearbeitungsanlage ist. Die Eingabeeinrichtung kann vom Benutzer getrennt von der Mineral-Bearbeitungsanlage verwendet werden, beispielsweise in Form eines mobilen Endgeräts, beispielsweise eines Mobiltelefons, eines Tablets, eines Laptops oder dergleichen, wobei dieses mobile Endgerät mit der Verarbeitungseinrichtung drahtlos in Verbindung gebracht werden kann.

Eine bevorzugte Erfindungsausgestaltung ist derart, dass zumindest ein Materialkennwert des zu bearbeitenden Ausgangsmaterials und zumindest ein Materialkennwert zumindest eines zu erzeugenden Endmaterials und der oder die Soll-Maschinenparameter oder der oder die Korrektur-Maschinenparameter in eine zentrale Datenverarbeitungseinrichtung übertragen und dort in einer Speichereinheit als Vorgabedatensatz gespeichert werden. Damit werden geeignete Soll-Maschinenparameter oder ein Soll-Maschinenparametersatz, welcher für eine konkrete Arbeitsaufgabe geeignet ist, in einer zentralen Speichereinheit vorgehalten.

Vorzugsweise können dabei Vorgabedatensätze von verschiedenen Mineral-Bearbeitungsanlagen in der Speichereinheit gesammelt und aus den gesammelten Vorgabedatensätzen Vorschläge generiert werden. Diese Vorschläge können dann auf Anfrage einer Mineral-Bearbeitungsanlage zur Verfügung gestellt werden, wenn mit dieser Mineral-Bearbeitungsanlage eine vergleichbare Aufgabe erledigt werden soll, wie die, die in dem Vorgabedatensatz hinterlegt ist.

Zu diesem Zweck kann es dann vorgesehen sein, dass die Mineralmaterial-Bearbeitungsanlage mit der zentralen Datenverarbeitungseinrichtung in Verbindung steht, derart, dass ein dort gespeicherter Vorgabedatensatz auf die Mineral-Bearbeitungsanlage übertragen wird. Bevorzugt wird dabei eine bidirektionale Verbindung, beispielsweise über ein Netzwerk verwendet, um zum einen die Abfrage des Vorgabedatensatzes aus der zentralen Speichereinheit zu ermöglichen. Zum anderen kann dabei auch ein Vorgabedatensatz von der Mineral-Bearbeitungsanlage erzeugt und in der zentralen Speichereinheit abgespeichert werden.

Wenn vorgesehen ist, dass die Mineral-Brechanlage eine Position-Sendeeinrichtung, insbesondere einen GPS-Sender oder einen GLONASS-Sender, aufweist oder dieser zugeordnet ist, der Positionsdaten der aktuellen Position der Mineralmaterial-Bearbeitungsanlage an eine Leitstelle übermittelt, und dass in der Leitstelle, in Abhängigkeit von den Positionsdaten der Mineralmaterial-Bearbeitungsanlage zumindest ein am Standort vorkommender Materialkennwert des Ausgangsmaterials ermittelt und an die Mineralmaterial-Bearbeitungsanlage übermittelt wird, dann lässt sich der Vorgang zur Eingabe des oder der Materialkennwerte des Ausgangsmaterials in die Verarbeitungseinrichtung vereinfachen und oder automatisieren. Insbesondere können in einer Datenbank Materialkennwerte mit Standortwerten korreliert sein. Aus dieser Datenbank kann dann mit den übermittelten Positionsdaten der am Aufstellungsort der Mineral-Bearbeitungsanlage existierende Materialkennwert des Ausgangsmaterials ermittelt und an die Verarbeitungseinrichtung übertragen werden.

Die Aufgabe der Erfindung wird auch gelöst mit einem Verfahren zum Betrieb mehrerer Mineral-Bearbeitungsanlagen, insbesondere mobiler Mineralmaterial-Brechanlagen wobei zumindest eine Mineralmaterial-Bearbeitungsanlage gemäß einem der Ansprüche 1 bis 20 betrieben wird.

Die Erfindung wird im Folgenden anhand eines in den Zeichnungen dargestellten Ausführungsbeispiels näher erläutert. Es zeigen:
Figur 1 in schematischer Darstellung eine Mineral-Bearbeitungsanlage in Form einer mobilen Mineralmaterial-Brechanlage in Seitenansicht.
Figur 2 in schematischer Darstellung ein Blockschaltbild,
Figur 3 in schematischer Darstellung eine Anordnung mit mehreren Mineral-Bearbeitungsanlagen und
Figur 4 ein weiteres Blockschaltbild in schematischer Darstellung.

Figur 1 zeigt eine Mineralmaterial-Bearbeitungsanlage in Form einer mobilen Mineralmaterial-Brechanlage 10. Die Mineralmaterial-Brechanlage 10 weist Fahrwerke 15 auf.

Die Mineralmaterial-Brechanlage 10 weist ein Chassis 11 auf, welches die Maschinenkomponenten oder zumindest einen Teil der Maschinenkomponenten trägt. An seinem rückwärtigen Ende besitzt das Chassis 11 einen Ausleger 12. Im Bereich des Auslegers 12 ist ein Material-Zuführbereich gebildet.

Der Material-Zuführbereich umfasst einen Aufgabetrichter 20 und eine Materialzuführeinrichtung 16.

Der Aufgabetrichter 20 kann zumindest teilweise von Trichterwänden 21, die in Richtung der Längserstreckung der Brechanlage 10 verlaufen und einer quer zur Längserstreckung verlaufenden Rückwand 22 gebildet sein. Der Aufgabetrichter 20 führt zu der Materialzuführeinrichtung 16.

Die Materialzuführeinrichtung 16 kann, wie im vorliegenden Ausführungsbeispiel dargestellt, eine Förderrinne aufweisen, die mittels eines Vibrationsantriebs antreibbar ist. Über den Aufgabetrichter 20 kann, beispielsweise mittels eines Radladers, zu zerkleinerndes Gut in die Brechanlage 10 eingefüllt und auf die Förderrinne aufgegeben werden.

Von der Förderrinne gelangt das zu zerkleinernde Gut in den Bereich einer Siebeinheit 30. Diese Siebeinheit 30 kann auch als Vorsieb-Anordnung bezeichnet werden. Im Bereich der Siebeinheit 30 ist wenigstens ein Siebdeck 30.1, 30.2 angeordnet. Im vorliegenden Ausführungsbeispiel sind zwei Siebdecks 30.1, 30. 2 verwendet.

An dem oberen Siebdeck 30.1 wird von dem zu zerkleinernden Material eine Teilfraktion ausgesiebt. Diese Teilfraktion hat bereits eine ausreichende Korngröße, die nicht mehr in der Brechanlage 10 zerkleinert werden muss. Insofern kann diese ausgesiebte Teilfraktion in einem Bypasskanal 31 vorbei an einem Brechaggregat 40 geleitet werden.

Wenn ein zweites Siebdeck 30.2 in der Siebeinheit 30 verwendet ist, so kann aus der Teilfraktion, die unterhalb des Siebdecks 30.1 anfällt, eine weitere Feinpartikel-Fraktion ausgesiebt werden. Diese Feinpartikel-Fraktion wird unterhalb des Siebdecks 30.2 zu einem Seitenaustragband 32 geführt. Von dem Seitenaustragband 32 wird die Feinpartikel-Fraktion abgeleitet und auf eine seitlich der Maschine angeordnete Halde 70.2 gefördert.

Wie Figur 1 veranschaulicht, kann es sich bei der Siebeinheit 30 um ein Vibrationssieb mit einem Siebantrieb 33 handeln. Der Siebantrieb 33 versetzt das Siebdeck 30.1 und/oder das Siebdeck 30.2 in Vibrationsbewegungen. Aufgrund der geneigten Anordnung der Siebdecks 30.1, 30.2 und in Verbindung mit den Vibrationsbewegungen wird ein Materialtransport auf den Siebdecks 30.1, 30.2 hin in Richtung zu dem Brechaggregat 40 bzw. zu dem Bypasskanal 31 bewirkt.

Das von dem Siebdeck 30.1 kommende zu zerkleinernde Material wird dem Brechaggregat 40 zugeleitet, wie dies Figur 1 erkennen lässt.

Das Brechaggregat 40 kann beispielsweise in Form eines Rotationsprall-Brechaggregats, eines Kegel-Brechaggregats oder eines Walzen-Brechaggregats ausgebildet sein. Vorliegend ist das Brechaggregat 40 in Form eines Rotationsprall-Brechaggregats ausgebildet. Das Brechaggregat 40 weist dann einen Brechrotor 42 auf, der von einem Motor 41 angetrieben wird. In Figur 1 verläuft die Rotationsachse des Brechrotors 42 horizontal in Richtung der Bildtiefe.

Der Brechrotor 42 kann beispielsweise an seinem Außenumfang mit Schlagleisten 43 bestückt sein. Gegenüberliegend dem Brechrotor 42 können beispielsweise Wandelemente, vorzugsweise in Form von Prallschwingen 44, angeordnet sein. Bei drehendem Brechrotor 42 wird das zu zerkleinernde Material mittels der Schlagleisten 43 nach außen geschleudert. Dabei trifft dieses Material auf die Prallschwingen 44 und wird aufgrund der hohen kinetischen Energie zerkleinert. Wenn das zu zerkleinernde Material eine ausreichende Korngröße aufweist, die es ermöglicht, dass die Materialteilchen durch den Brechspalt zwischen den Prallschwingen 44 und den radial äußeren Enden der Schlagleisten 43 hindurchgeführt werden können, so verlässt das zerkleinerte Gut das Brechaggregat 40 über den Brecherauslass 45.

Denkbar ist es, dass im Bereich des Brecherauslasses 45 das vom Brechaggregat 40 kommende und zerkleinerte Material mit dem aus dem Bypasskanal 31 kommenden Material zusammengeführt und auf einen Bandförderer 13 gebracht wird (Brecherabzugsband). Mit dem Bandförderer 13 kann das Material aus dem Arbeitsbereich des Brechaggregats 40 herausgeführt werden.

Wie die Zeichnungen zeigen, kann der Bandförderer 13 ein endlos umlaufendes Förderband aufweisen, das einen Lasttrum 13.3 und einen Leertrum 13.4 aufweist. Der Lasttrum 13.3 dient dazu das gebrochene Material, welches aus dem Brecherauslass 45 des Brechaggregats 40 fällt, aufzufangen und abzutransportieren. An den Bandenden kann das Förderband zwischen dem Lasttrum 13.3 und dem Leertrum 13.4 mittels Umlenkrollen 13.1, 13.2 umgelenkt werden. Im Bereich zwischen den Umlenkrollen 13.1, 13.2 können Führungen, insbesondere Tragrollen vorgesehen sein, um die Förderrichtung des Förderbands zu verändern, dem Förderband eine bestimmte Form zu geben und/oder das Förderband zu stützen.

Der Bandförderer 13 weist einen Bandantrieb auf, mittels dem der Bandförderer 13 angetrieben werden kann. Der Bandantrieb kann vorzugsweise am Abwurfende 13.5 oder im Bereich des Abwurfendes 13.5 des Bandförderers 13 angeordnet sein.

Der Bandförderer 13 kann, beispielsweise mittels des Bandantriebs, an eine Steuereinrichtung mittels einer Steuerleitung angeschlossen sein.

Es können ein oder mehrere weitere Bandförderer 60 und/oder ein Rückführförderer 80 verwendet sein, die prinzipiell die gleiche Bauweise aufweisen wie der Bandförderer 13. Insofern kann auf die vorstehenden Ausführungen Bezug genommen werden.

Im Bereich zwischen dem Aufgabeende und dem Abwurfende kann ein Magnet 14 oberhalb des Lasttrums 13.3 angeordnet sein. Mit dem Magnet 14 lassen sich Eisenteile aus dem gebrochenen Gut abheben und aus dem Förderbereich des Bandförderers 13 heraus bewegen.

In Transportrichtung nach dem Bandförderer 13 kann eine Nachsiebvorrichtung 50 angeordnet sein. Die Nachsiebvorrichtung 50 weist ein Siebgehäuse 51 auf, in dem wenigstens ein Siebdeck 52 untergebracht ist. Unterhalb des Siebdecks 52 ist ein Gehäuseunterteil 53 gebildet, welcher als Sammelraum dient, für das am Siebdeck 52 ausgesiebte Material.

Das Gehäuseunterteil 53 schafft über eine Öffnung eine räumliche Verbindung zu dem weiteren Bandförderer 60. Hier bildet der weitere Bandförderer 60 seinen Aufgabebereich 61, wobei das ausgesiebte Material im Aufgabebereich 61 auf den Lasttrum des weiteren Bandförderers 60 geleitet wird. Der weitere Bandförderer 60 fördert das ausgesiebte Material hin zu seinem Abwurfende 62. Von dort gelangt das ausgesiebte Material auf eine Halde 70.1.

Das am Siebdeck 52 der Nachsiebvorrichtung 50 nicht ausgesiebte Material wird vom Siebdeck 52 auf ein Stichband 54 gefördert. Das Stichband 54 kann ebenfalls als ein Bandförderer ausgebildet sein, sodass auf die oben in Bezug auf den Bandförderer 13 gemachten Ausführungen verwiesen werden kann. Die Transportrichtung des Stichbands 54 verläuft in Figur 1 in Richtung der Bildtiefe.

An seinem Abwurfende übergibt das Stichband 54 das nicht ausgesiebte Material, das auch als Überkorn bezeichnet wird, auf den Aufgabebereich 81 des Rückführförderers 80. Der Rückführförderer 80, der als Bandförderer ausgebildet sein kann, fördert das Überkorn in Richtung hin zum Aufgabetrichter 20. An seinem Abwurfende 82 übergibt der Rückführförderer 80 das Überkorn in den Materialfluss und zwar in den Material-Zuführbereich. Das Überkorn kann mithin dem Brechaggregat 40 erneut zugeführt und hier auf die gewünschte Partikelgröße gebrochen werden.

Wie Figur 1 weiter veranschaulicht, ist der Mineralmaterial-Brechanlage 10 eine Eingabeeinheit 90 zugeordnet. Die Eingabeeinheit 90 kann fest mit der Mineralmaterial-Brechanlage 10 verbunden sein oder getrennt von dieser sein. Die Eingabeeinheit kann insbesondere drahtgebunden oder über eine Funkverbindung mit einer Verarbeitungseinrichtung 100 der Mineralmaterial-Brechanlage 10 zum Zwecke des Datenaustausches in Verbindung stehen. Denkbar ist es auch, dass die Verarbeitungseinrichtung 100 nicht Teil der Mineralmaterial-Brechanlage 10 ist, sondern dass diese Teil einer dezentralen Einheit ist, die mit der Eingabeeinheit 90 und der Mineralmaterial-Brechanlage 10 zum Zwecke des Datenaustausches in Verbindung steht. Weiterhin ist es denkbar, dass die Verarbeitungseinrichtung 100 Teil der Eingabeeinheit 90 ist.

Die Verarbeitungseinrichtung 100 steht mit einer Steuereinrichtung der Mineralmaterial-Brechanlage 10 in Verbindung, wobei von der Verarbeitungseinrichtung 100 Daten an die Speichereinrichtung übertragen werden können (und vorzugsweise auch umgekehrt).

In Figur 2 ist ein Verfahren nach der Erfindung näher veranschaulicht. Mit diesem Verfahren ist es möglich, Soll-Maschinenparameter SP oder einen Soll-Maschinenparametersatz mit einem oder mehreren Soll-Maschinenparametern SP in der Verarbeitungseinrichtung 100 zu erzeugen. Diese Daten können dann an eine Steuereinrichtung 130 der Mineralmaterial-Brechanlage 10 übertragen werden.

Wie diese Darstellung veranschaulicht, kann in die Eingabeeinheit 90 ein Maschinenkennwert Ktyp eingegeben und dieser in die Verarbeitungseinrichtung 100 übertragen werden.

Für eine bedienerfreundliche Benutzerführung kann es beispielsweise vorgesehen sein, dass der Maschinenkennwert Ktyp aus einer Liste ausgewählt wird, die verfügbare Maschinen nach ihrer Typisierung charakterisiert. Beispielsweise kann eine Auswahlliste angezeigt werden, in der als Auswahloptionen "Prallbrecher", "Kegelbrecher", "Backenbrecher", "Walzenbrecher" oder "Siebanlagen" angezeigt werden. Aus diesen Typen kann der Benutzer dann einen auswählen, um damit den Maschinenkennwert Ktyp in die Eingabeeinheit 90 einzugeben.

Denkbar ist es auch, dass die Mineralmaterial-Bearbeitungsanlage, insbesondere die Mineralmaterial-Brechanlage 10 nach ihrer Bauart in einer Auswahlliste bestimmt ist. Dabei kann es so sein, dass herstellerspezifische Kennzeichnungen in einer Auswahlliste angezeigt werden, die dann vom Benutzer ausgewählt werden können. Schließlich ist es auch denkbar, dass eine individuelle Maschinenkennzeichnung in die Eingabeeinheit 90 als Maschinenkennwert Ktyp eingegeben wird.

Vorzugsweise ist es so, dass dem Bediener in einer oder mehrerer Auswahllisten verfügbare mögliche Maschinen angezeigt werden, aus denen eine Maschine ausgewählt werden kann.

Weiterhin kann ein Materialkennwert des zu bearbeitenden Ausgangsmaterials KM in die Eingabeeinheit 90 eingegeben und in die Verarbeitungseinrichtung 100 übertragen werden.

Vorzugsweise ist es so, dass dem Bediener in einer oder mehreren Auswahllisten verfügbare Materialkennwerte des Ausgangsmaterials KM angezeigt werden, aus denen zumindest einer ausgewählt werden kann.

Dabei ist es so, dass die Auswahl des zu bearbeitenden Materials aus einer Liste vorgenommen werden kann, die das zu bearbeitende Material beispielsweise qualitativ in verschiedene Kategorien einteilt. Ein Beispiel hierfür ist die Einteilung wie folgt: "Hartgestein, Weichgestein, armierter Beton, Asphalt, Bauschutt, Kies, Gleisschotter". Aus diesen Optionen kann der Anwender eine auswählen, um den Materialkennwert des Ausgangsmaterials KM in die Eingabeeinheit 90 einzugeben, sodass dieser oder ein mit diesem Eingabewert korrelierender Wert in die Verarbeitungseinrichtung 100 übertragen wird.

Denkbar ist es auch, dass das zu bearbeitende Material qualitativ in verschiedene Härtekategorien eingeteilt wird. Ein Beispiel hierfür ist die Einteilung wie folgt: "weich, hart, sehr hart, etc.". Aus diesen Optionen kann der Anwender eine auswählen, um den Materialkennwert des Ausgangsmaterials KM in die Eingabeeinheit 90 einzugeben, sodass dieser oder ein mit diesem korrelierender Wert in die Verarbeitungseinrichtung 100 übertragen wird. Denkbar ist es auch, dass Härtekategorien in Form von konkreten Härtewertbereichen vorgegeben werden. Denkbar ist es auch, dass in die Eingabeeinheit 90 konkrete Härtewerte des Ausgangsmaterials eingegeben werden können.

Es ist denkbar, dass eine Auswahlliste qualitative oder quantitative Kategorien enthält, aus denen der Anwender einen Eintrag auswählen kann. Dabei ist es insbesondere denkbar, dass der Bediener eine Auswahl des oder der Materialkennwerte des Ausgangsmaterials KM aus verschiedenen Kennwerten einer Auswahlliste vornehmen kann, die die Materialgröße des Ausgangsmaterials qualifizieren oder quantifizieren. Dabei kann es beispielsweise so sein, dass mögliche Korngrößen und/oder die Korngrößenverteilungen des Ausgangsmaterials in einer Auswahlliste angezeigt und daraus vom Benutzer eine Auswahl getroffen werden kann. Denkbar ist es auch, dass der Benutzer als Materialkennwert des Ausgangsmaterials KM einen konkreten Eingabewert in die Eingabeeinheit 90 eingibt, die die Korngröße oder die Korngrößenverteilung des Endmaterials individuell konkretisiert.

Weiterhin kann es so sein, dass in einem zusätzlichen Schritt als Materialkennwert des zu bearbeitenden Ausgangsmaterials KM ein Abrasionskennwert KA in die Eingabeeinheit 90 eingegeben und in die Verarbeitungseinrichtung 100 übertragen wird.

Vorzugsweise ist es so, dass dem Bediener in einer oder mehreren Auswahllisten verfügbare Abrasionskennwerte KA angezeigt werden, aus denen zumindest einer ausgewählt werden kann.

Auch hier kann es so sein, dass in der Auswahlliste eine qualitative Kategorisierung enthalten ist, aus denen der Anwender einen Eintrag auswählen kann. Beispielsweise kann es so sein, dass eine qualitative Kategorisierung wie folgt vorgenommen ist: "hohe Abrasivität, mittlere Abrasivität oder geringe Abrasivität". Denkbar ist es auch, dass eine qualitative Kategorisierung in einer Auswahlliste enthalten ist, wobei bestimmte Abrasivitäts-Bereiche als Auswahlpunkte vorgegeben sind, von denen der Anwender einen auswählen kann, um den Abrasionskennwert KA in die Eingabeeinheit 90 einzugeben. Schließlich ist es auch denkbar, dass eine Eingabemaske an der Eingabeeinheit 90 vorgesehen ist, in die der Anwender einen konkreten vorliegenden Abrasionskennwert KA des Ausgangsmaterials eingeben kann.

Weiterhin ist es erfindungsgemäß so, dass in einem Schritt ein Materialkennwert des zu erzeugenden Endmaterials KE in die Eingabeeinheit 90 eingegeben und in die Verarbeitungseinrichtung 100 übertragen wird.

Vorzugsweise ist es so, dass dem Bediener in einer oder mehreren Auswahllisten verfügbare Materialkennwerte des zu erzeugenden Endmaterials KE angezeigt werden, aus denen zumindest einer ausgewählt werden kann.

Auch hier kann es so sein, dass die Auswahlliste qualitative oder quantitative Kategorien enthält, aus denen der Anwender einen Eintrag auswählen kann. Dabei ist es denkbar, dass der Bediener eine Auswahl des oder der Materialkennwerte des Endmaterials KE aus verschiedenen Kennwerten einer Auswahlliste vornehmen kann, die die Materialgröße des zu erzeugenden Endmaterials qualifizieren oder quantifizieren. Dabei kann es beispielsweise so sein, dass mögliche Korngrößen und/oder die Korngrößenverteilungen des Endmaterials in einer Auswahlliste angezeigt und daraus vom Benutzer eine Auswahl getroffen werden kann. Denkbar ist es auch, dass der Benutzer als Materialkennwert des Endmaterials KE einen konkreten Eingabewert in die Eingabeeinheit 90 eingibt, die die Korngröße oder die Korngrößenverteilung des Endmaterials individuell konkretisiert.

Weiterhin kann es so sein, dass in einem Verfahrensschritt zumindest ein Kennwert oder eine Information über die physische Konfiguration EW der Mineralmaterial-Bearbeitungsanlage, insbesondere der Mineralmaterial-Brechanlage 10 in die Eingabeeinheit 90 eingegeben wird, und in die Verarbeitungseinrichtung 100 übertragen wird.

Vorzugsweise ist es so, dass dem Bediener in einer oder mehreren Auswahllisten verfügbare Werkzeuge, zur Bestimmung der physischen Konfiguration EW angezeigt werden. Wurde in einem vorangegangenen Schritt bereits der Maschinenkennwert Ktyp eingegeben, so werden vorteilhafterweise nunmehr nur noch lediglich die Werkzeuge als verfügbare Werkzeuge angezeigt, die für die konkrete Maschine bzw. den konkreten Maschinentyp geeignet sind.

Wurden in einem vorangegangenen Verfahrensschritt die Materialkennwerte des Ausgangsmaterials und des Endmaterials KM und KE bereits eingegeben, so werden vorteilhafterweise nunmehr nur noch lediglich die Werkzeuge als verfügbare Werkzeuge angezeigt, die für die anstehende Bearbeitungsaufgabe geeignet sind, um prinzipiell das gewünschte Endergebnis zu erreichen.

Aus den angezeigten Informationen für die physische Konfiguration EW kann der Benutzer nun die geeigneten Optionen auswählen und in die Eingabeeinheit eingeben. Mit anderen Worten kann sich der Benutzer nun aus den vorgeschlagenen und ihm geeignet erscheinenden Werkzeugen die gewünschten Werkzeuge auswählen, um die gewünschte physische Konfiguration EW zu erhalten.

Denkbar ist es, dass mögliche Werkzeuge dabei nach ihrer Eigenschaft kategorisiert sind. Beispielsweise können die Werkzeuge nach Eigenschaften wie Material, Form, Verschleißfestigkeit, geometrische Ausführung, Maschenweite eines Siebbelags, Materialstärke etc. kategorisiert sein.

In einem anschließenden Korrekturschritt kann ein Benutzer auch eine Korrektur der ihm vorgeschlagenen physischen Konfiguration EW vornehmen, wobei er einzelne oder mehrere Konfigurationsvorschläge durch Eingabe eines Korrektur-Maschinenparameters korrigiert. Mit anderen Worten wird dadurch die physische Konfiguration EW geändert. Dieser Änderungsvorschlag wird in die Eingabeeinheit 90 eingegeben und in die Verarbeitungseinrichtung 100 übertragen. Dort wird dann ermittelt, ob mit dem gewünschten Korrektur-Maschinenparameter PC die anstehende Bearbeitungsaufgabe sinnvoll gelöst werden kann. Ist dies nicht möglich, so erhält der Benutzer eine Fehlermeldung (nicht dargestellt). In diesem Fall wird ihm dann in Form einer Korrekturschleife die Möglichkeit geboten, die physische Konfiguration EW zu ändern.

Sind die Eingabewerte geeignet, um die anstehende Brechaufgabe zu bewerkstelligen, so wird in der Verarbeitungseinrichtung 101 zumindest ein Soll-Maschinenparameter SP oder ein Soll-Maschinenparametersatz mit einem oder mehreren Soll-Maschinenparametern SP erzeugt. Der Soll-Maschinenparameter SP bzw. der Soll-Maschinenparametersatz wird anschließend in die Steuereinrichtung 130 der Mineral-Bearbeitungsanlage, insbesondere Mineralmaterial-Brechanlage 10 übertragen. Die Steuereinrichtung 130 bewirkt dann vorzugsweise selbsttätig die Einstellung einzelner oder aller Maschinenfunktionen, basierend auf den Soll-Maschinenparametern SP. Weiterhin ist es denkbar, dass dem Benutzer an einer Anzeigeeinrichtung, beispielsweise an der Eingabeeinheit 90 angezeigt wird, wie er die Mineral-Bearbeitungsanlage und mit welchen Werkzeugen zu konfigurieren hat. Anschließend wird dann die Mineral-Bearbeitungsanlage mit den vorgegebenen Soll-Maschinenparametern SP betrieben.

Es ist auch denkbar, dass der Soll-Maschinenparameter SP oder der Soll-Maschinenparametersatz zusammen mit zumindest dem Materialkennwert des Ausgangsmaterials KM und dem Materialkennwert des Endmaterials KE in Form eines Vorgabedatensatzes in eine separate zentrale Datenverarbeitungseinrichtung 110 übertragen wird, wie dies in Figur 2 mit der gestrichelten Linie dargestellt ist. Die Übertragung kann beispielsweise durch eine geeignete drahtlose Verbindung, beispielsweise Internetverbindung, erfolgen, wozu die Mineral-Bearbeitungsanlage eine Datenschnittstelle 18 aufweist (siehe Figur 1).

Figur 3 zeigt ein Schaubild, in dem mehrere Mineral-Bearbeitungsanlagen, insbesondere Mineralmaterial-Brechanlage 10 veranschaulicht sind. Jede dieser Mineral-Bearbeitungsanlagen steht über ihre Datenschnittstelle 18 mit einer Leitstelle 120 in Verbindung um den Vorgabedatensatz zu übertragen, sodass dieser in der zentralen Datenverarbeitungseinrichtung 100 verarbeitet und in einer Speichereinheit 111 abgespeichert werden kann.

Auf diese Weise können von mehreren Mineralmaterial-Bearbeitungsanlagen Vorgabedatensätze empfangen, gegebenenfalls modifiziert und abgespeichert werden. Auf diese Weise wird eine Datenbank gebildet, die für bestimmte anstehende Bearbeitungsaufgaben Vorgabedatensätze bereithält, die dann einer Mineral-Bearbeitungsanlage zur Verfügung gestellt werden können.

Wie Figur 3 weiter veranschaulicht, kann es auch so sein, dass einer Mineral-Bearbeitungsanlage eine Position-Sendeeinrichtung 17 zugeordnet sein kann. Mit dieser Position-Sendeeinrichtung 17 kann eine Mineral-Bearbeitungsanlage ihre aktuelle Position ermitteln und diese an die Leitstelle 120 übermitteln. In einer Speichereinheit der Leitstelle 120 können in einer Datenbank Positionswerte korreliert sein mit einem oder mehreren Ausgangsmaterial-Kennwerten KM.

Aufgrund des Positionssignals, welches von der Position-Sendeeinrichtung 17 empfangen wurde, kann aus der Datenbank dann der für die Position der Mineral-Bearbeitungsanlage vorliegende Materialkennwert des Ausgangsmaterials KM aus der Datenbank ermittelt und in die Verarbeitungseinrichtungen 100 übertragen werden.

Dies ist in Figur 4 näher konkretisiert. Wie diese Darstellung veranschaulicht, werden mit der Position-Sendeeinrichtung 17 die Positionsdaten LOC übertragen. Von der zentralen Datenverarbeitungseinrichtung 110 werden dann der oder die Materialkennwerte des Ausgangsmaterials KM übertragen, die auch den Abrasionskennwert KA beinhalten können.

Optional können an der Eingabeeinheit auch Eingabemöglichkeiten zur Eingabe des Materialkennwerts des Endmaterials KE und für die Information über die physische Konfiguration EW vorgesehen sein, wie dies oben bereits erläutert wurde. Weiterhin kann sich eine Möglichkeit zur Eingabe eines Korrektur-Maschinenparameters PC anschließen. Zur Vermeidung von Wiederholungen wird auf die vorstehenden Ausführungen verwiesen.

Im Anschluss, wird in gleicher Weise, wie dies oben in Bezug auf Figur 2 erläutert wurde, eine Übertragung des zumindest einen Soll-Maschinenparameters SP oder des Soll-Maschinenparametersatzes in die Steuereinrichtung 130 bzw. die zentrale Datenverarbeitungseinrichtung 110 vorgenommen.

## Patentansprüche

1. Verfahren zur Einstellung eines Betriebszustands zumindest einer mobilen Mineral-Bearbeitungsanlage, insbesondere einer mobilen Mineralmaterial-Brechanlage (10) oder mobilen Siebanlage,
wobei eine Verarbeitungseinrichtung (100) vorgesehen ist, der eine Eingabeeinheit (90) zugeordnet ist,
wobei in die Eingabeeinheit (90) zumindest ein Materialkennwert des zu bearbeitenden Ausgangsmaterials (KM) eingegeben wird,
wobei in die Eingabeeinheit (90) zumindest ein Materialkennwert (KE) zumindest eines mit der Mineral-Bearbeitungsanlage zu erzeugenden Endmaterials eingegeben wird,
wobei in der Verarbeitungseinrichtung (100) unter Berücksichtigung des Materialkennwerts des zu bearbeitenden Ausgangsmaterials (KM) und des Materialkennwerts des zu erzeugenden Endmaterials (KE) ein Soll-Maschinenparameter (SP) oder ein Soll-Maschinenparametersatz mit mehreren Soll-Maschinenparametern (SP) erzeugt wird,
und wobei der zumindest eine Soll-Maschinenparameter (SP) oder der Soll-Maschinenparametersatz in eine Steuereinrichtung (130) der Mineral-Bearbeitungsanlage übertragen und/oder an einer Anzeigeeinrichtung angezeigt wird.

2. Verfahren nach Anspruch 1, **dadurch gekennzeichnet,**
**dass** der Materialkennwert (KM) des zu bearbeitenden Ausgangsmaterials eine Information über die Art und/oder Größe des Ausgangsmaterials und/oder über die Kornverteilung des Ausgangsmaterials und/oder eine Information über die Abrasivität des Ausgangsmaterials beinhaltet,
wobei bevorzugt vorgesehen ist,
**dass** der Materialkennwert (KM) des zu bearbeitenden Ausgangsmaterials eine qualitative Information über die Art und/oder Größe des Ausgangsmaterials, und/oder über die Kornverteilung des Ausgangsmaterials beispielsweise eine Einteilung in "fein", "mittel" oder "grob", und/oder eine qualitative Information über die Abrasivität des Ausgangsmaterials beinhaltet.

3. Verfahren nach Anspruch 1 oder 2, **dadurch gekennzeichnet,**
**dass** der Materialkennwert (KM) des zu bearbeitenden Ausgangsmaterials ausgewählt ist aus einer Liste, beinhaltend zumindest einen der Auswahlpunkte "Hartgestein", "Weichgestein", "armierter Beton", "Asphalt", "Bauschutt", "Kies" und/oder "Gleisschotter",
und/oder dass der Materialkennwert (KM) des zu bearbeitenden Ausgangsmaterials ausgewählt ist aus einer Liste, beinhaltend verschiedene Härtekategorien, wobei die Härtekategorien eine qualitative Gruppierung und/oder eine quantitative Gruppierung umfasst, und/oder dass ein Härtewert als konkreter Kennwert eingegeben wird,
und/oder dass der Materialkennwert (KM) des zu bearbeitenden Ausgangsmaterials ausgewählt ist aus einer Liste, beinhaltend verschiedene Abrasivitätskategorien, wobei die Abrasivitätskategorien eine qualitative Gruppierung und/oder eine quantitative Gruppierung von Abrasionskennwerten (KA) umfasst, und/oder dass ein Abrasionskennwert (KA) als konkreter Kennwert in die Eingabeeinheit (90) eingegeben wird,
und/oder dass der Materialkennwert (KM) des zu bearbeitenden Ausgangsmaterials ausgewählt ist aus einer Liste, beinhaltend verschiedene Ausgangs-Materialgrößen, wobei die Ausgangs-Materialgrößen eine qualitative Gruppierung und/oder eine quantitative Gruppierung umfasst und/oder dass die Ausgangs-Materialgröße als konkreter Kennwert eingegeben wird,

4. Verfahren nach einem der Ansprüche 1 bis 3, **dadurch gekennzeichnet,**
**dass** der Materialkennwert (KE) des zu erzeugenden Endmaterials oder der zu erzeugenden Endmaterialien eine Information über die Größe des oder der Endmaterialien, insbesondere eine Information über die Korngröße und/oder die Korngrößenverteilung des oder der Endmaterialien, beinhaltet.

5. Verfahren nach einem der Ansprüche 1 bis 4, **dadurch gekennzeichnet,**
**dass** in die Eingabeeinheit zumindest ein Maschinenkennwert (KTyp) der mobilen Mineralmaterial-Bearbeitungsanlage eingegeben wird, wobei vorzugsweise vorgesehen ist, dass der Maschinenkennwert (KTyp) die Mineralmaterial-Bearbeitungsanlage nach ihrer Art oder individuell kennzeichnet,
wobei bevorzugt vorgesehen ist,
**dass** der Maschinenkennwert (KTyp) aus einer Liste, beinhaltend verschiedene Maschinentypen ausgewählt wird oder dass eine individuelle Maschinenkennzeichnung der mobilen Mineralmaterial-Bearbeitungsanlage als Maschinenkennwert in die Eingabeeinheit eingegeben wird,
wobei besonders bevorzugt der Maschinenkennwert (KTyp) ausgewählt ist aus einer Liste, beinhaltend zumindest einen der Auswahlpunkte "Prallbrecher", "Kegelbrecher", "Backenbrecher", "Walzenbrecher", "Sieb",
und/oder wobei besonders bevorzugt der Maschinenkennwert eine Baureihenangabe der Mineralmaterial-Bearbeitungsanlage enthält.

6. Verfahren nach einem der Ansprüche 1 bis 5, **dadurch gekennzeichnet,**
**dass** in die Eingabeeinheit (90) zumindest eine Information (EW) über die physische Konfiguration der mobilen Mineralmaterial-Bearbeitungsanlage eingegeben wird, wobei vorzugsweise vorgesehen ist, dass die physische Konfiguration eine Information (90) über eines oder mehrere der Werkzeuge der mobilen Mineralmaterial-Bearbeitungsanlage oder der an der Mineralmaterial-Bearbeitungseinrichtung verwendbaren Werkzeuge enthält,
wobei bevorzugt vorgesehen ist,
**dass** ein Fehlersignal erzeugt wird und/oder eine Empfehlung für eine alternative Ausrüstung vorgeschlagen wird, wenn ein ungeeignetes Werkzeug eingegeben wird, insbesondere ein Werkzeug eingegeben wird, mit dem der Materialkennwert (KE) des zu erzeugenden Endmaterials nicht erreichbar ist.

7. Verfahren nach Anspruch 6,
**dadurch gekennzeichnet, dass** der Verarbeitungseinrichtung (100) die Information (EW) über den physischen Zustand mittelbar über die Eingabe des Maschinenkennwerts (KTyp) zugeleitet wird.

8. Verfahren nach Anspruch 6 oder 7, **dadurch gekennzeichnet, dass** die Information (EW) über den physischen Zustand aus einer Liste ausgewählt wird, die von der Verarbeitungseinrichtung (100) unter Berücksichtigung des Materialkennwerts (KM) des Ausgangsmaterials, des Materialkennwerts (KE) des zu erzeugenden Endmaterials und/oder des Maschinenkennwerts (KTyp) erzeugt wird.

9. Verfahren nach einem der Ansprüche 1 bis 8, **dadurch gekennzeichnet,**
**dass** über die Eingabeeinheit (90) ein Korrektur-Maschinenparameter (PC) eingegeben wird, der anstelle des Soll-Maschinenparameters (SP) oder zumindest eines Soll-Maschinenparameters (SP) des Soll-Maschinenparametersatzes verwendet werden soll, und dass in der Verarbeitungseinrichtung (100) ermittelt wird, ob der Materialkennwert (KE) des Endmaterials unter Berücksichtigung des Korrektur-Maschinenparameters (PC) erzeugbar ist, wobei vorzugsweise vorgesehen ist, dass an einer Anzeigeeinrichtung ein Fehlersignal ausgegeben wird, falls der Materialkennwert (KE) des Endmaterials unter Berücksichtigung des Korrektur-Maschinenparameters (PC) nicht erzeugbar ist.

10. Verfahren nach einem der Ansprüche 1 bis 9, **dadurch gekennzeichnet,**
**dass** der Soll Maschinenparameter (SP) ist:
- ein Vorgabewert zur Einstellung der Brechspaltweite,
- ein Vorgabewert zur Einstellung der Fördergeschwindigkeit einer Materialzufuhr, mit dem das zu zerkleinernde Material einem Brechaggregat oder einer Siebeinrichtung zugeführt wird,
- ein Vorgabewert zur Einstellung der Fördergeschwindigkeit einer Materialabfuhr, mit dem das zerkleinerte Material in Förderrichtung nach dem Brechaggregat oder nach der Siebeinrichtung transportiert wird, insbesondere der Fördergeschwindigkeit eines Brecherabzugsbands,
- und/oder ein Vorgabewert zur Einstellung der Erregung eines Siebs, insbesondere einer in Vorschubrichtung vor und/oder nach dem Brechaggregat (40) angeordneten Siebvorrichtung,
- und/oder ein Vorgabewert zur Einstellung einer Drehzahl, insbesondere einer Drehzahl der Rotorwelle des Brechaggregats,
- und/oder ein Vorgabewert zur Einstellung des Regelbereichs einer Fördereinrichtung, beispielsweise eines Aufgabe- und/oder Transportbands,
- und/oder ein Vorgabewert zur Einstellung des Füllstands des Brechaggregats
- und/oder ein Vorgabewert zur Einstellung der maximal zulässigen Differenz zwischen einem maximal zulässigen Füllstand und einem minimal zulässigen Füllstand in dem Brechaggregat. (Delta Brecherfüllstand)
- und/oder ein Vorgabewert zur Einstellung der maximal zulässigen Hysterese des Brecherfüllstands (Verzögerung der Reaktion auf die Veränderung des Füllstandes)
- und/oder ein Vorgabewert zur Einstellung der oberen Schwinge des Brechaggregats,
- und/oder ein Vorgabewert zur Einstellung der unteren Schwinge des Brechaggregats,
- und/oder ein Vorgabewert zur Einstellung eines Magnetabscheider und/oder oder eines Magnetaushebers, der einem Transportband zugeordnet ist,
- und/oder ein Vorgabewert zur Einstellung eines Soll-Werts für die Auslösung eines Überlastsignals (z.B. Ring Bounce detection oder ähnliches),
- und/oder eine Information dahingehend, dass eine oder mehrere vor- oder nachgelagerte Mineral-Bearbeitungsanlagen und/oder Material-Transportanlagen vorzusehen sind,
- und/oder ein Vorgabewert zur Einstellung einer Haldensonde.

11. Verfahren nach einem der Ansprüche 1 bis 10, **dadurch gekennzeichnet,**
**dass** die Eingabeeinheit (90) fest mit der Mineralmaterial-Bearbeitungsanlage verbunden und mit der Verarbeitungseinrichtung (100) verdrahtet ist,
oder dass die Eingabeeinheit (90) über eine drahtlose Verbindung mit der Verarbeitungseinrichtung (100) mittelbar oder unmittelbar in Verbindung steht.

12. Verfahren nach einem der Ansprüche 1 bis 11, **dadurch gekennzeichnet,**
**dass** zumindest ein Materialkennwert (KM) des zu bearbeitenden Ausgangsmaterials und zumindest ein Materialkennwert (KE) zumindest eines zu erzeugenden Endmaterials und der oder die Soll-Maschinenparameter (SP) oder der oder die Korrektur-Maschinenparameter (PC) in eine zentrale Datenverarbeitungseinrichtung (110) übertragen und dort in einer Speichereinheit (111) als Vorgabedatensatz gespeichert werden.

13. Verfahren nach einem der Ansprüche 1 bis 12, **dadurch gekennzeichnet,**
**dass** die Mineralmaterial-Bearbeitungsanlage mit der zentralen Datenverarbeitungseinrichtung (110) in Verbindung steht, derart, dass ein dort gespeicherter Vorgabedatensatz auf die Mineralmaterial- Bearbeitungsanlage übertragen wird.

14. Verfahren nach einem der Ansprüche 1 bis 13, **dadurch gekennzeichnet,**
**dass** die Mineralmaterial-Bearbeitungsanlage oder Siebanlage eine Position-Sendeeinrichtung (17) insbesondere einen GPS-Sender oder einen GLONASS-Sender, aufweist oder dieser zugeordnet ist, der Positionsdaten (Loc) der aktuellen Position der Mineralmaterial-Bearbeitungsanlage an eine Leitstelle (120) übermittelt,
wobei weiter vorgesehen ist,
**dass** in der Leitstelle (120), in Abhängigkeit von den Positionsdaten (Loc) der Mineralmaterial-Bearbeitungsanlage zumindest ein am Standort vorkommender Materialkennwert (KM) des Ausgangsmaterials ermittelt und an die Mineralmaterial-Bearbeitungsanlage übermittelt wird,
und/oder wobei weiter vorgesehen ist,
**dass** in Abhängigkeit von den Positionsdaten (Loc), zumindest ein Soll-Maschinenparameter (SP) oder zumindest ein Soll-Maschinenparametersatz mit mehreren Soll-Maschinenparametern (SP) ermittelt und dem Bediener angezeigt wird, und dass der Bediener zumindest einen Soll-Maschinenparameter (SP) oder zumindest ein Soll-Maschinenparametersatz auswählt und dieser in die Steuereinrichtung (130) der Mineral-Bearbeitungsanlage übertragen wird.

15. Verfahren zum Betrieb mehrerer Mineral-Bearbeitungsanlagen, insbesondere mobiler Mineralmaterial-Brechanlagen (10), wobei zumindest eine Mineralmaterial-Bearbeitungsanlage gemäß einem der Ansprüche 1 bis 14 betrieben wird.
